# FASCICULE DE BREVET EUROPEEN

(11) **EP 2 151 264 B1**
(45) Date de publication et mention de la délivrance du brevet: **12.01.2011**
(21) Numéro de dépôt: 09305719.8
(22) Date de dépôt: 31.07.2009
(51) Int. Cl.: A62C 13/76, A62C 13/66

(54) **Extincteur à opercule déchirable**
Feuerlöscher mit zerreissbarer Membran
Fire extinguisher with rupturable membrane

(30) Priorité: 05.08.2008 FR 0855417
(43) Date de publication de la demande: 10.02.2010
(73) Titulaire: Eurofeu Societe Anonyme, 28250 Le Mesnil Thomas (FR)
(72) Inventeur: Mesli, Bouaza, 28250, SENONCHES (FR); Lahouati, Michel, 28250, SENONCHES (FR)
(74) Mandataire: Laget, Jean-Loup

(56) Documents cités:
- FR-A- 2 649 325
- FR-A- 2 662 608

## Description

### Domaine technique de l'invention

La présente invention se rapporte à un extincteur. En particulier, la présente invention se rapporte à un extincteur à pression auxiliaire, dans lequel un additif est stocké séparément du produit à pulvériser et mélangé avec celui-ci lors de la mise en pression.

### Etat de la technique

Le document FR 2 649 325 décrit un extincteur comprenant un réservoir de produit à pulvériser et une capsule de gaz sous pression entourée par un tube de protection. Le tube de protection présente, en partie basse, un espace dans lequel est stocké un additif. Lors de la mise en pression, la pression a pour effet d'ouvrir un piston supérieur, permettant ainsi au gaz sous pression de pénétrer dans l'espace de la partie basse du tube. Ceci a pour effet d'ouvrir un piston inférieur, permettant à l'additif de se mélanger au produit à pulvériser. Ce document propose de remplacer les pistons par un opercule se déchirant sous l'effet de la pression, mais ne donne aucune précision sur la structure de l'opercule.

Le document FR 2 662 608 décrit un extincteur comprenant un réservoir de produit à pulvériser et une capsule de gaz sous pression. L'extincteur présente également une capsule dans laquelle est stocké un additif. Lors de la mise en pression, la pression a pour effet de déchirer un opercule de la capsule, permettant ainsi à l'additif de se mélanger au produit à pulvériser. L'opercule présente une couche de polyéthylène et une couche d'aluminium.

Dans le premier document, la pression au niveau de l'opercule inférieur est plus élevée du côté additif que du côté produit à pulvériser. Dans le deuxième document, la différence de pression est inversée. Dans les deux cas, le principe est de mélanger l'additif au produit à pulvériser grâce au déchirement d'un opercule, sous l'effet d'une différence de pression. Cependant, on peut rencontrer des difficultés dans la mise en oeuvre de ce principe.

Le mouvement de l'extincteur, par exemple lors de son transport, peut avoir pour effet un tassement de l'additif contre l'opercule. Ce tassement peut conduire à un déchirement non désiré de l'opercule si celui-ci n'est pas assez résistant.

Par ailleurs, un opercule trop résistant présente l'inconvénient de donner lieu, lors de son déchirement, à une brusque augmentation de pression, notamment dans le cas ou la pression est plus élevée côté additif. Cette brusque augmentation donne lieu au phénomène indésirable de coup de bélier.

Un opercule trop résistant peut aussi s'arracher, au moins partiellement, au lieu de se déchirer. L'opercule arraché peut boucher le tube plongeur.

Enfin, l'étanchéité de l'opercule doit être assurée dans une large plage de températures. Cependant, on a constaté, par exemple dans le cas d'un opercule bi-couche polyéthylène/aluminium, l'apparition de fuites à 60°C.

### Résumé de l'invention

Un problème que la présente invention propose de résoudre est de proposer un extincteur qui ne présente pas au moins certains des inconvénients précités de l'art antérieur.

En particulier, l'invention vise à fournir un extincteur dans lequel l'opercule ne se déchire pas sous l'effet du tassement, et n'est pas arraché lors de la mise en pression. L'invention a également pour but d'éviter le phénomène de coup de bélier. Un autre but de l'invention est d'assurer l'étanchéité de l'opercule dans une large gamme de températures.

La solution proposée par l'invention est un extincteur comprenant un réservoir contenant un produit à pulvériser et un récipient contenant un additif destiné à être mélangé avec le produit à pulvériser, le récipient étant fermé par un opercule apte à se déchirer sous l'effet d'une différence de pression, caractérisé par le fait que ledit opercule comprend successivement une première couche de polyéthylène soudée audit récipient, une première couche de polyamide, une deuxième couche de polyéthylène et une deuxième couche de polyamide.

Grâce à ces caractéristiques, l'opercule présente une résistance suffisante pour résister au tassement, et se déchire en cas de différence de pression. On a constaté que la présence de polyamide permet de trouver un bon compromis pour la résistance de l'opercule. De plus, les couches en polyéthylène et en polyamide contribuent à l'étanchéité de l'opercule dans une large gamme de températures, en particulier à 60°C. La première couche en polyéthylène permet une fixation de l'opercule par soudage. L'alternance de quatre couches permet une meilleure homogénéité de l'opercule, et une résistance au tassement améliorée.

De préférence, l'épaisseur totale de l'opercule est de 200 µm.

Cette épaisseur conduit à un compromis particulièrement avantageux pour la résistance de l'opercule.

Selon un mode de réalisation, l'extincteur comprend une capsule de gaz sous pression, un mécanisme de percussion apte à libérer le gaz contenu dans ladite capsule de gaz sous pression, et des moyens de communication aptes à conduire le gaz sous pression libéré dans ledit récipient, de manière à créer une différence de pression au niveau dudit opercule, la pression dans ledit récipient étant supérieure à la pression à l'extérieur dudit récipient.

Dans ce cas, grâce aux caractéristiques de l'opercule, la différence de pression a pour effet de déchirer l'opercule et non de l'arracher. On évite ainsi des problèmes de bouchage, par exemple au niveau d'un tube plongeur.

Avantageusement, le récipient est agencé dans le réservoir.

De préférence, ledit récipient est réalisé en polyéthylène haute densité.

### Brève description des figures

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence aux dessins annexés. Sur ces dessins :
- la figure 1 est une vue en coupe d'un extincteur selon un mode de réalisation de l'invention.

### Description détaillée d'un mode de réalisation de l'invention

L'extincteur 1 comprend un réservoir 2 dans lequel se trouve un produit à pulvériser 3, typiquement de l'eau. Une capsule 4 de gaz sous pression est fixée dans le réservoir 2. Un mécanisme de percussion 11 permet de libérer le gaz contenu dans la capsule 4, juste avant l'utilisation de l'extincteur 1.

La capsule 4 est entourée par un tube de protection 5 qui permet de protéger la capsule 4 et le mécanisme de percussion 11 du contact avec le produit à pulvériser 3.

Le tube de protection 5 se prolonge au-delà de l'extrémité inférieure de la capsule 4. Comme on peut le voir sur la figure 1, un piston 6 est prévu dans le tube de protection 5, et un opercule 7 ferme l'extrémité inférieure du tube de protection 5. La partie basse du tube de protection 5 délimite, avec le piston 6 et l'opercule 7, un récipient 8 dans lequel se trouve un additif 9. L'additif 9 est destiné à être mélangé avec le produit à pulvériser 3 pour en améliorer les propriétés extinctrices. Il s'agit par exemple d'un additif fluoré.

L'extincteur 1 comprend également un tube plongeur 10 communiquant avec une lance 13 munie d'une poignée d'actionnement 12.

Le fonctionnement de l'extincteur 1 est le suivant. Quand l'utilisateur désire utiliser l'extincteur 1, il actionne le mécanisme de percussion 11, ce qui a pour effet de libérer le gaz de la capsule 4. La pression dans la partie haute du tube de protection 5 augmente et ouvre le piston 6. Le gaz sous pression passe alors dans le récipient 8. La pression dans le récipient 8 augmente jusqu'à ce que la différence de pression au niveau de l'opercule 7 soit suffisante pour déchirer l'opercule 7. Après déchirement de l'opercule 7, l'additif 9 et le gaz sous pression se mélangent avec le produit à pulvériser 3.

L'utilisateur peut alors actionner la poignée d'actionnement 12. Sous l'effet de la pression, le mélange de produit à pulvériser et d'additif sort alors du réservoir 2 en passant par le tube plongeur 10 et la lance 13.

L'opercule 7 comprend successivement une première couche de polyéthylène soudée à l'extrémité inférieure du tube de protection 5, une première couche de polyamide, une deuxième couche de polyéthylène et une deuxième couche de polyamide. L'opercule 7 peut par exemple être réalisé par co-extrusion. Il peut s'agir par exemple du film vendu par Südpack Verpackungen sous la dénomination commerciale Multifol GA 200 pour réaliser des emballages alimentaires. Ce film présente une épaisseur totale de 200 µm. La première couche de polyéthylène est en polyéthylène basse densité (PEBD).

Le tube de protection 5 peut être réalisé, au moins au niveau de son extrémité inférieure, en polyéthylène haute densité (PEHD) pour faciliter le soudage de l'opercule 7.

Dans un mode de réalisation alternatif de l'invention, le récipient est agencé dans le réservoir et est fermé par un opercule qui se déchire lorsque la pression dans le réservoir, à l'extérieur du récipient, devient supérieure à la pression dans le récipient.

## Revendications

1. Extincteur (1) comprenant un réservoir (2) contenant un produit à pulvériser (3) et un récipient (8) contenant un additif (9) destiné à être mélangé avec le produit à pulvériser, le récipient étant fermé par un opercule (7) apte à se déchirer sous l'effet d'une différence de pression, **caractérisé par le fait que** ledit opercule comprend successivement une première couche de polyéthylène soudée audit récipient, une première couche de polyamide, une deuxième couche de polyéthylène et une deuxième couche de polyamide.

2. Extincteur selon la revendication 1, dans lequel l'épaisseur totale de l'opercule est de 200 µm.

3. Extincteur selon l'une des revendications précédentes, comprenant une capsule (4) de gaz sous pression, un mécanisme de percussion (11) apte à libérer le gaz contenu dans ladite capsule de gaz sous pression, et des moyens de communication (5, 6) aptes à conduire le gaz sous pression libéré dans ledit récipient, de manière à créer une différence de pression au niveau dudit opercule, la pression dans ledit récipient étant supérieure à la pression à l'extérieur dudit récipient.

4. Extincteur selon l'une des revendications précédentes, dans lequel le récipient est agencé dans le réservoir.

5. Extincteur selon l'une des revendications précédentes, dans lequel ledit récipient est réalisé en polyéthylène haute densité.

## Claims

1. An extinguisher (1) comprising a tank (2) containing a product to be sprayed (3) and a container (8) containing an additive (9) intended to be mixed with the product to be sprayed, the container being closed by a cap (7) capable of tearing under the effect of a pressure difference, **characterized by** the fact that said cap successively comprises a first polyethylene layer welded to said container, a first polyamide layer, a second polyethylene layer and a second polyamide layer.

2. The extinguisher according to claim 1, wherein the total thickness of the cap is 200 µm.

3. The extinguisher according to any of the preceding claims, comprising a pressurized gas capsule (4), a percussion mechanism (11) capable of releasing the gas contained in said pressurized gas capsule, and communication means (5, 6) capable of conducting the released pressurized gas into said container, so as to create a pressure difference at said cap, the pressure in said container being greater than the pressure outside said container.

4. The extinguisher according to any of the preceding claims, wherein the container is laid out in the tank.

5. The extinguisher according to any of the preceding claims, wherein said container is made in high density polyethylene.

## Patentansprüche

1. Feuerlöscher (1), der ein Reservoir (2) umfasst, das ein zu zerstäubendes Produkt (3) enthält, und einen Behälter (8), der einen Zusatzstoff (9) enthält, der dazu bestimmt ist, mit dem zu zerstäubenden Produkt gemischt zu werden, wobei der Behälter durch einen Deckel (7) verschlossen ist, der imstande ist, unter Einwirkung eines Druckunterschieds zu bersten, **dadurch gekennzeichnet, dass** der Deckel nacheinander eine mit dem Behälter verschweißte erste Polyethylenschicht umfasst, eine erste Polyamidschicht, eine zweite Polyethylenschicht und eine zweite Polyamidschicht.

2. Feuerlöscher nach Anspruch 1, wobei die Gesamtdicke des Deckels 200 µm beträgt.

3. Feuerlöscher nach einem der vorangehenden Ansprüche, der eine Druckgaskapsel (4) umfasst, einen Schlagmechanismus (11), der imstande ist, das in der Druckgaskapsel enthaltene Gas freizusetzen, und Kommunikationsmittel (5, 6), die imstande sind, das freigesetzte Druckgas in den Behälter derart zu leiten, dass ein Druckunterschied auf Ebene des Deckels erzeugt wird, wobei der Druck im Behälter höher ist als der Druck außerhalb des Behälters.

4. Feuerlöscher nach einem der vorangehenden Ansprüche, wobei der Behälter in dem Reservoir angeordnet ist.

5. Feuerlöscher nach einem der vorangehenden Ansprüche, wobei der Behälter aus hochdichtem Polyethylen hergestellt ist.
